# EUROPÄISCHE PATENTSCHRIFT

(11) **EP 0 339 308 B1**
(45) Veröffentlichungstag und Bekanntmachung des Hinweises auf die Patenterteilung: **22.06.1994**
(21) Anmeldenummer: 89105859.6
(22) Anmeldetag: 04.04.1989
(51) Int. Cl.: B28D 1/28

(54) **Verfahren und Vorrichtung zum künstlichen Altern von Betonsteinen sowie künstlich gealterter Betonstein**
Method and device for the artificial aging of concrete blocks, and an artificially aged concrete block
Procédé et dispositif pour le vieillissement artificiel de blocs en béton, ainsi que bloc en béton vieilli artificiellement

(30) Priorität: 27.04.1988 DE 3814148
(43) Veröffentlichungstag der Anmeldung: 02.11.1989
(73) Patentinhaber: SF-Kooperation GmbH Beton-Konzepte, D-28717 Bremen (DE)
(72) Erfinder: Hagenah, Gerhard, D-2862 Worpswede (DE)
(74) Vertreter: Bolte, Erich, Dipl.-Ing.

(56) Entgegenhaltungen:
- CH-A- 77 496
- DE-A- 1 752 141
- DE-A- 1 902 132
- DE-A- 3 334 771
- DE-C- 5 043
- US-A- 2 562 899

## Beschreibung

Die Erfindung betrifft ein Verfahren zum künstlichen Altern von Betonsteinen durch Schlagbehandlung mit einer Hammervorrichtung, deren Hammerwerkzeuge während des kontinuierlichen Fertigungsablaufs in einer Steinlage auf die auf einen Fertigungsbrett ruhenden, noch nicht vollständig ausgehärteten Betonsteine einwirken, wobei die oberen Steinkanten abgeschlagen werden, die Oberseiten der Betonsteine jedoch glatt bleiben. Des weiteren betrifft die Erfindung eine Vorrichtung zur Durchführung des Verfahrens und künstlich gealterte Betonsteine mit einer durch diese Hammervorrichtung mit stumpfen Schlagflächen bearbeiteten Sichtfläche.

Ein solches Verfahren und eine solche Vorrichtung sind aus der DE-OS 36 21 276 bekannt. Es werden Stockmeißel eingesetzt, die unter entsprechender Belastung auf die Oberfläche von einlagig auf einer Platte angeordneten Pflastersteinen einwirken. Hierdurch werden einerseits die Kanten gebrochen, andererseits erhält die Oberfläche der Pflastersteine infolge der Bearbeitung durch die scharfkantigen "Stockmeißel" eine markante, für eine gealterte Steinoberfläche eher atypische Struktur. Der so bearbeitete Pflasterstein ist seinem Erscheinungsbild nach eher ein Strukturstein als ein künstlich gealterter Pflasterstein. Weiterhin wird in diesem Stand der Technik beschrieben, daß mit der "Stockmeißel"-Vorrichtung lediglich die Kanten der Pflastersteine abgeschlagen werden können, die Steinoberflächen aber unbearbeitet bleiben. Die Kanten eines so bearbeiteten Pflastersteins weisen zum einen ein unsauberes Bruchbild an den Kanten auf, zum anderen bleibt die Oberfläche völlig unbearbeitet. Ein weiterer Nachteil dieses Verfahrens ist, daß für die Dauer der Bearbeitung der Steinoberfläche mit der in einer Steinfertigungsanlage integrierten "Stockmeißel"-Vorrichtung jede Steinlage dem ansonsten kontinuierlichen Förderfluß der Steinfertigungsanlage entnommen werden muß.

Der vorliegenden Erfindung liegt die Aufgabe zugrunde, ein Verfahren und eine Vorrichtung der eingangs genannten Art zu schaffen, mit dem bzw. der ohne Beeinflussung des Förderflusses der Steinfertigungsanlage Sichtflächen von Betonsteinen zur Erzielung eines gealterten Aussehens mechanisch nachbehandelt werden, derart, daß sie trotz einer mechanischen Oberflächenbehandlung ein einem natürlichen Alterungszustand entsprechendes Erscheinungsbild haben.

Es ist ferner Aufgabe, entsprechend oberflächenbehandelte Betonsteine, insbesondere Pflastersteine, bereitzustellen. Zur Lösung dieser Aufgabe ist das erfindungsgemäße Verfahren dadurch gekennzeichnet, daß die Steinoberfläche und Steinkanten bearbeitet werden und die Hammerwerkzeuge stumpfe bzw. abgerundete Schlagflächen aufweisen.

Die Bearbeitung der Oberflächen mit einem Hammer als Schlagwerkzeug, also einem gegenüber einem "Stockmeißel" stumpfen Gegenstand, ermöglicht zum einen ein sauberes Brechen der Kanten, zum anderen aber auch eine Oberflächenbehandlung, die der Sichtfläche eher ein Erscheinungsbild nach Art einer Patina verleiht als das einer strukturierten Oberfläche, wie sie durch Anwendung des in der DE-OS 36 21 276 beschriebenen Verfahrens erzielt wird.

Die auf einem Fertigungsbrett angeordnete Fertigungsformation von Betonsteinen wird stetig unter der oberhalb dieser installierten Hammervorrichtung hindurchgeführt. Dabei erfolgt gleichzeitig ein Verfahren der Hammervorrichtung quer zur Förderrichtung. Hierdurch wird eine einseitig ausgerichtete Orientierung der durch die Hammerschläge verursachten Spuren auf der Sichtfläche ausgeschlossen und damit eine natürlich erscheinende Oberfläche erreicht.

Die in der Hammervorrichtung eingesetzten Werkzeuge zur Bearbeitung der Betonsteine sind Hammerwerkzeuge mit abgerundeten Schlagflächen. Durch diese Ausbildung der Schlagflächen wird eine starke Zerklüftung der Oberflächen, die einem Alterungseffekt entgegensteht, verhindert und gleichwohl ein geringer, leicht ungleichmäßiger alterungstypischer Materialabtrag erzielt. Die Hammervorrichtung besteht aus einem Vorrichtungsgestell, in dem quer zur Förderrichtung der Fertigungsformation mehrere Hammeraggregate an einem gemeinsamen Träger montiert sind.

Zur Erzielung einer möglichst großen Bearbeitungsdichte sind die Hammeraggregate in zwei Reihen, jeweils auf Lücke zueinander versetzt am Träger des Vorrichtungsgestells angeordnet. Zur Sicherung der Fertigungsformation auf dem Fertigungsbrett während der Schlagbeaufschlagung durch die Hammervorrichtung ist eine verfahrbare Haltevorrichtung vorgesehen.

Nachstehend wird eine bevorzugte Ausführungsform einer erfindungsmäß ausgebildeten Hammervorrichtung sowie die Anordnung derselben innerhalb einer Beton-Fertigungsanlage unter Darstellung des erfindungsgemäßen Verfahrens sowie eines erfindungsgemäß hergestellten Betonsteins (Pflasterstein) näher beschrieben. Es zeigen:
- Fig. 1: einen Bereich einer Fertigungsformation in Draufsicht,
- Fig. 2: der Bereich der Fertigungsformation nach Fig. 1 in Seitenansicht,
- Fig. 3: eine Hammervorrichtung im Bereich einer Transportbahn für Betonsteine,
- Fig. 4: eine Haltevorrichtung als Einzelteil der Fig. 3 in Draufsicht,
- Fig. 5: die Hammervorrichtung nach Fig. 3 in Längsansicht der zugeordneten Transportbahn,
- Fig. 6: eine Steinfertigungsanlage mit Hammervorrichtung auf der Trockenbetonseite in schematischer Draufsicht.

Betonsteine 10 werden in der Regel in an sich bekannten Steinfertigungsanlagen hergestellt (Fig. 6). Diese bestehen aus einer Steinfertigungsmaschine 11, einer Transportbahn 12, vorzugsweise in Form eines kontinuierlich bewegten, endlosen Förderbands oder dgl., einem Querförderer in Form eines quer zur Förderrichtung der Transportbahn 12 hin- und herbewegbaren Gabelhubwagens 13, mittels dessen frisch geformte Betonsteine 10 auf Paletten bzw. Fertigungsbrettern 14 liegend in eine Trockenkammer (15) bringbar und nach Beendigung des Trocknungsvorgangs aus dieser wieder entnehmbar sind, und einer sich etwa parallel zur erstgenannten Transportbahn 12 erstreckenden weiteren Transportbahn 16, wobei zwischen den beiden Transportbahnen 12 und 16 die Trockenkammer bzw. Trockenkammern 15 angeordnet und die Transportbahn 12 Teil der Naßbetonseite und die Transportbahn 16 Teil der Trockenbetonseite der Steinfertigungsanlage sind. Mittels eines Abstapelgeräts 17 werden die getrockneten Betonsteine 10 von der trockenbetonseitigen Transportbahn 16 abgenommen und zu fertigen Steinpaketen 18 übereinandergestapelt. Die Steinpakete 18 können dann mittels eines Gabelhubwagens 19 an den Ort der Verladung gebracht werden. Auch die trockenbetonseitige Transportbahn 16 ist ebenso wie die naßbetonseitige Transportbahn 12 als Endlosförderer ausgebildet, z.B. in Form eines kontinuierlich angetriebenen endlosen Förderbands oder in Form eines Glieder- bzw. Kettenförderers.

Der Gabelhubwagen 13 ist vorzugsweise auf zwei sich parallel zueinander erstrecken Schienen 20 in Richtung des Doppelpfeils 21 hin- und herverfahrbar. Leere Fertigungsbretter 14 werden durch einen Förderer 22 zur Steinfertigungsmaschine 11 transportiert. Der Förderer 22 ist vorzugsweise ein Band-, Rollen- oder Kettenförderer.

Bei dem Ausführungsbeispiel der Fig. 6 ist im Bereich der trockenbetonseitigen Transportbahn 16 eine Hammervorrichtung 23 angeordnet, wie sie im einzelnen weiter unten beschrieben werden wird. Die Hammervorrichtung 23 ist in den Produktionsablauf integriert, so daß die Behandlung von Betonsteinen den Fertigungsablauf nicht beeinflußt, insbesondere nicht verzögert.

Wie in Fig. 3 und 5 gezeigt, ist die Hammervorrichtung 23 oberhalb der Transportbahn 16 ortsfest installiert. Die wesentlichen Betandteile der Hammervorrichtung 23 sind an einem höhenverstellbaren Träger 24 montierte Hammeraggregate 25.

Die pneumatisch betriebenen Hammeraggregate 25 enthalten Hammerwerkzeuge 26, die durch eine geeignete Druckluftsteuerung in eine vertikale Hin- und Herbewegung versetzt werden können, und zwar derart, daß die Schlagfrequenz und Schlagstärke der auf die Oberflächen der unter ihnen hindurchgeführten Betonsteine einwirkenden Hammerwerkzeuge 26 steuerbar sind.

In Fig. 1 und 2 ist schematisch die Bearbeitung von Betonsteinen 10 mit Hammerwerkzeugen 26 dargestellt. Fig. 1 zeigt einen Ausschnitt aus einer Lage von Betonsteinen 10 auf einem Fertigungsbrett 14. Die eher regellose Anordnung der Betonsteine 10 bei diesem Beispiel soll lediglich aufzeigen, daß für die Bearbeitung von Betonsteinen 10 mit Hammerwerkzeugen 26 eine geordnete Lage der Betonsteine 10 - wie es tatsächlich während des Fertigungsverfahrens in einer Steinfertigungsanlage der Fall ist - keine Voraussetzung ist. Die Betonsteine 10 werden in Richtung des Pfeils 27 unter den im Querschnitt dargestellten Hammerwerkzeugen 26 hindurchgeführt. Gleichzeitig führen die mit dem Träger 24 (Fig. 3) verbundenen Hammerwerkzeuge 26 eine hin- und hergehende Querbewegung in Richtung des Doppelpfeils 28 aus. Die Überlagerung dieser Querbewegung mit der Fortbewegung der Betonsteine 10 im Förderfluß der Steinfertigungsanlage 11 hat zur Folge, daß die Hammerwerkzeuge 26 im Zuge der Fortbewegung der Betonsteine 10 auf deren gesamte Oberseite einwirken. Das Auftreffen der Hammerwerkzeuge 26 mit ihren abgerundeten Schlagflächen 29 verursacht im Bereich von Oberkanten 30 der Betonsteine 10 ein Ausbrechen des Betons. Im Bereichen, die genügend weit entfernt von den Oberkanten 30 der Betonsteine 10 liegen, kommt es zu einer punktuellen, oberflächigen Verdichtung des Betons. Die Oberseite bleibt in sich glatt, ohne durch die mechanische Behandlung strukturiert oder gar zerklüftet zu wirken, erhält aber durch die punktuelle Schlagbeanspruchung mit den abgerundeten Schlagflächen 29 der Hammerwerkzeuge 26 eine Art Patina, die ihr ein gealtertes Aussehen verleiht.

Während die in zwei Reihen, jeweils auf Lücke zueinander versetzt am Träger 24 montierten Hammeraggregate 25 auf die auf dem Fertigungsbrett 14 angeordnete Lage von Betonsteinen 10 einwirken, ist die Lage auf dem Fertigungsbrett 14 durch eine Haltevorrichtung 31 gesichert, da die aufgrund der Bearbeitung entstehenden Vibratinonen dazu führen könnten, daß die Betonsteine 10 seitlich vom Fertigungsbrett 14 gefördert werden.

Bei der Bearbeitung von Betonsteinen 10 mit der Hammervorrichtung 23 in einer Steinfertigungsanlage führen der Träger 24 sowie die Haltevorrichtung 31 zeitlich miteinander gekoppelte Bewegungen aus. Wenn sich ein Fertigungsbrett 14 mit einer Lage Betonsteine 10 der Hammervorrichtung 23 nähert, wird die Haltevorrichtung 31 über zwei pneumatisch gesteuerte Kolben-Zylinder-Einheiten 32 auf das Fertigungsbrett 14 abgesetzt. Die Haltevorrichtung 31 ist über Gleitschuhe 33 in Führungsschienen 34 geführt und kann somit der Förderbewegung des Transportbands 16 folgen. Erreicht das Fertigungsbrett 14 die Reihen der Hammeraggregate 25, senkt sich, über einen nicht dargestellten Sensor betätigt, der Träger 24 soweit ab, daß die ebenfalls über einen Sensor bei Kontakt mit den Betonsteinen 10 in Gang gesetzten Hanmeraggregate 25 die unter diesen entlang geförderten Betonsteine 10 bearbeiten können. Das Absenken des Trägers 24 erfolgt pneumatisch über die Kolben-Zylinder-Einheit 35. Gleichzeitig mit dem Beginn der Bearbeitung wird über die pneumatisch gesteuerte Kolben-Zylinder-Einheit 36 der Träger 24 in die bereits beschriebene hin-und hergehende Querbewegung versetzt. Nach dem Durchlauf des Fertigungsbretts 14 durch die Hammervorrichtung 23 wird der Träger 24 mit den Hammeraggregaten 25 wieder nach oben verfahren und die Haltevorrichtung 31 vom Fertigungsbrett 14 abgehoben. Mit einer geeigneten, nicht dargestellten Transporteinrichtung wird die Haltevorrichtung 31 wieder in ihre Ausgangslage zurückverfahren, so daß sie sich erneut auf das im Förderfluß nächstfolgende Fertigungsbrett 14 absenken kann.

Die die Hammervorrichtung 23 durchlaufenden Betonsteine 10 können vor dem vollständigen Aushärten, das in der Regel eine Zeit von ca. 28 Tagen in Anspruch nimmt, durch die Hammerwerkzeuge 26 bearbeitet werden. Durch die abgerundete Ausführung der Schlagflächen 29 der Hammerwerkzeuge 26 hält sich die mechanische Beanspruchung der noch nicht vollständig ausgehärteten, am Ende des Durchlaufs einer Steinfertigungsanlage erst ca. 24 Stunden alten Betonsteine 10 in Grenzen, so daß die Betonsteine 10 durch die beschriebene Art der Bearbeitung nicht zerstört werden.

Anstatt der pneumatisch arbeitenden Kolben-Zylinder-Einheiten 32, 35 und 36 ist es natürlich auch denkbar, andere zur Durchführung des Verfahrens geeignete Mittel einzusetzen.

## Patentansprüche

1. Verfahren zum künstlichen Altern von Betonsteinen (10) durch Schlagbehandlung mit einer Hammervorrichtung (23), deren Hammerwerkzeuge (26) während des kontinuierlichen Fertigungsablaufs in einer Steinanlage auf die auf einem Fertigungsbrett (14) ruhenden, noch nicht vollständig ausgehärteten Betonsteine (10) einwirken, wobei die oberen Steinkanten (30) abgeschlagen werden, die Oberseite der Betonsteine (10) jedoch glatt bleibt, **dadurch gekennzeichnet,** daß die Steinoberflächen und Steinkanten (30) bearbeitet werden und die Hammerwerkzeuge (26) stumpfe bzw. abgerundete Schlagflächen (29) aufweisen.

2. Verfahren nach Anspruch 1, dadurch gekennzeichnet, daß die Fertigungsformation stetig unter der ortsfesten Hammervorrichtung (23) hindurchgeführt wird.

3. Verfahren nach Anspruch 1 oder Anspruch 2, dadurch gekennzeichnet, daß in der Hammervorrichtung (23) installierte Hammeraggregate (25) während des Durchlaufs der Fertigungsformation relativ, insbesondere quer zur Förderrichtung der Steinfertigungsanlage verfahren werden.

4. Vorrichtung zur Durchführung des Verfahrens nach einem der Ansprüche 1 bis 3 mit einer Hammervorrichtung (23) zum künstlichen Altern von Betonsteinen (10) durch Schlagbehandlung von Steinoberflächen und Steinkanten (30) durch Hammerwerkzeuge (26) und mit einer unterhalb der Hammervorrichtung (23) angeordneten Transportbahn (16) zum Transport der noch nicht vollständig ausgehärteten Betonsteine (10) auf Fertigungsbrettern (14), **dadurch gekennzeichnet,** daß die Hammerwerkzeuge (26) stumpfe bzw. abgerundete Schlagflächen (29) aufweisen, wodurch die oberen Steinkanten (30) abschlagbar sind, die Oberseiten der Betonsteine (10) jedoch glatt bleiben.

5. Vorrichtung nach Anspruch 4, gekennzeichnet durch ein Vorrichtungsgestell, in dem mehrere, insbesondere eine Reihe von die Hammerwerkzeuge (26) tragenden Hammeraggregaten (25) an einem gemeinsamen, vorzugsweise quer zur Förderrichtung einer Fertigungsformation von Betonsteinen (10) verfahrbaren Träger (24) angeordnet sind.

6. Vorrichtung nach Anspruch 5, dadurch gekennzeichnet, daß die Hammeraggregate (25) in zwei Reihen, jeweils auf Lücke zueinander versetzt am Träger (24) der Hammervorrichtung (23) angeordnet sind.

7. Vorrichtung nach Anspruch 4, gekennzeichnet durch eine verfahrbare Haltevorrichtung (31), die eine Fertigungsformation von Betonsteinen (10) auf einem Fertigungsbrett (14) während der Bearbeitung der Oberflächen der Betonsteine sichert.

8. Künstlich gealterter Betonstein (10) mit einer durch eine Hammervorrichtung (23) mit stumpfen Schlagflächen (29) bearbeiteten Seitenfläche, wobei die Kanten (30) der Seitenfläche unregelmäßig gebrochen sind und die Oberfläche der Seitenfläche in sich glatt ist, hergestellt nach dem Verfahren gemäß einem der Ansprüche 1 bis 3.

## Claims

1. Process for the artificial ageing of concrete blocks (10) by impact treatment with a hammering apparatus (23), the hammering tools (26) of which, during the continuous production sequence in a block system, act on the concrete blocks (10), which rest on a production board (14) and are not yet fully hardened, the top block edges (30) being knocked off, but the top side of the concrete blocks (10) remaining smooth, characterized in that the block surfaces and block edges (30) are machined and the hammering tools (26) have blunt or rounded-off striking surfaces (29).

2. Process according to Claim 1, characterized in that the production formation is passed through constantly beneath the stationary hammering apparatus (23).

3. Process according to Claim 1 or Claim 2, characterized in that, as the production formation passes through, hammering assemblies (25) installed in the hammering apparatus (23) are displaced relatively, in particular transversely, with respect to the conveying direction of the block-production system.

4. Apparatus for carrying out the process according to one of Claims 1 to 3, having a hammering apparatus (23) for the artificial ageing of concrete blocks (10) by impact treatment of block surfaces and block edges (30) by means of hammering tools (26), and having a transporting path (16) which is arranged beneath the hammering apparatus (23) and is intended to transport the concrete blocks (10) which are not yet fully hardened and are located on production boards (14), characterized in that the hammering tools (26) have blunt or rounded-off striking surfaces (29), as a result of which the top block edges (30) can be knocked off, but the top sides of the concrete blocks (10) remain smooth.

5. Apparatus according to Claim 4, characterized by an apparatus framework, in which a plurality, in particular a row, of hammering assemblies (25) carrying the hammering tools (26) are arranged on a common carrier (24) which can be displaced preferably transversely with respect to the conveying direction of a production formation of concrete blocks (10).

6. Apparatus according to Claim 5, characterized in that the hammering assemblies (25) are arranged in two rows, respectively offset in a staggered manner with respect to each other, on the carrier (24) of the hammering apparatus (23).

7. Apparatus according to Claim 4, characterized by a displaceable retaining apparatus (31) which secures a production formation of concrete blocks (10) on a production board (14) during the machining of the surfaces of the concrete blocks.

8. Artificially aged concrete block (10) having a side face which is machined by a hammering apparatus (23) with blunt striking surfaces (29), the edges (30) of the side face being broken in a non-uniform manner and the surface of the side face being inherently smooth, which block is produced by the process according to one of Claims 1 to 3.

## Revendications

1. Procédé de vieillissement artificiel de blocs en béton (10) par un traitement par frappe à l'aide d'un dispositif de martelage (23), dont les outils de martelage (26) agissent, pendant le déroulement continu de la fabrication en une couche de blocs, sur les blocs en béton (10) reposant sur une planche de fabrication (14) et non encore totalement durcis, les arêtes supérieures (30) des blocs étant abattues tandis que la face supérieure des blocs en béton (10) reste lisse, caractérisé en ce que les surfaces des blocs et leurs bords (30) sont usinés et en ce que les outils de martelage (26) présentent des surfaces de frappe (29) émoussées ou arrondies.

2. Procédé suivant la revendication 1, caractérisé en ce que la formation issue de la fabrication est passée de manière continue sous le dispositif de martelage fixe (23).

3. Procédé suivant l'une des revendications 1 et 2, caractérisé en ce que des appareils de martelage (25) installés dans le dispositif de martelage (23) sont, pendant le passage de la formation issue de la fabrication, déplacés de manière relative à la direction d'avancement de l'installation de fabrication de blocs, en particulier transversalement.

4. Dispositif pour la mise en oeuvre du procédé suivant l'une des revendications 1 à 3, comprenant un dispositif de martelage (23) pour vieillir artificiellement des blocs en béton (10) par un traitement par frappe des surfaces des blocs et de leurs arêtes (30) par des outils de martelage (26) et une voie de transport (16) qui est agencée en dessous du dispositif de martelage (23) et qui est destinée au transport des blocs en béton (10) non encore totalement durcis sur des planches de fabrication (14), caractérisé en ce que les outils de martelage (26) présentent des surfaces de frappe (29) émoussées ou arrondies, ce qui permet que les arêtes supérieures (30) des blocs soient abattues, tandis que les faces supérieures des blocs en béton (10) restent lisses.

5. Dispositif suivant la revendication 4, caractérisé par un châssis, dans lequel plusieurs appareils de martelage (25), en particulier une rangée de ceux-ci, portant les outils de martelage (26) sont agencés sur un support commun (24), de préférence déplaçable transversalement à la direction d'avancement d'une formation, issue de la fabrication, de blocs en béton (10).

6. Dispositif suivant la revendication 5, caractérisé en ce que les appareils de martelage (25) sont agencés en deux rangées, décalées l'une par rapport à l'autre par des espaces libres, sur le support (24) du dispositif de martelage (23).

7. Dispositif suivant la revendication 4, caractérisé par un dispositif de retenue (31) déplaçable qui maintient une formation, issue de la fabrication, de blocs en béton (10) sur une planche de fabrication (14) pendant l'usinage des surfaces des blocs en béton.

8. Bloc en béton (10) artificiellement vieilli, présentant une face latérale usinée par un dispositif de martelage (23) comportant des surfaces de frappe (29) émoussées, dans lequel les arêtes (30) de la face latérale sont brisées de manière irrégulière et la surface de la face latérale est lisse en soi, ce bloc étant fabriqué suivant le procédé selon l'une des revendications 1 à 3.
